# FASCICULE DE BREVET EUROPEEN

(11) **EP 0 194 175 B1**
(45) Date de publication et mention de la délivrance du brevet: **14.12.1988**
(21) Numéro de dépôt: 86400274.6
(22) Date de dépôt: 10.02.1986
(51) Int. Cl.: B63B 23/52, B63B 27/16, B66C 13/02

(54) **Bateau de transbordement vertical et horizontal**
Senkrecht und waagerecht zu übersetzendes Schiff
Vertically and horizontally transferable ship

(30) Priorité: 15.02.1985 FR 8502223
(43) Date de publication de la demande: 10.09.1986
(73) Titulaire: Peyre, Xavier, F-22170 Chatelaudren (FR)
(72) Inventeur: Peyre, Xavier, F-22170 Chatelaudren (FR)
(74) Mandataire: Loyer, Bertrand

(56) Documents cités:
- EP-A- 0 104 983
- DE-A- 2 140 181
- FR-A- 488 663
- FR-A- 601 371
- FR-A- 669 693

## Description

La présente invention concerne les transferts de personnes ou de matériel en mer d'un bâtiment à un autre et leur transport d'un endroit à un autre.

Transférer des personnes en mer pose constamment des problèmes délicats, surtout par mauvais temps. Or ces opérations de transfert sont très fréquentes dans les exploitations pétrolières en mer aussi bien que dans les voyages sur des navires de croisière où par exemple, à chaque escale dans un endroit difficile d'accès (port en eau peu profonde ...), les passagers doivent emprunter une navette pour aller à terre et réciproquement.

Pour les exploitations pétrolières, l'hélicoptère a été immédiatement considéré comme le seul moyen rapide, efficace et sûr: il résoud en effet les deux problèmes de transbordement et de transfert d'un endroit à un autre. Malheureusement ce moyen s'est avéré à l'usage fort cher et moins sûr que l'on aurait pu le penser en cas de bourrasque ou de brouillard l'hélicoptère n'est pratiquement plus utilisable.

Pour ces mêmes raisons, l'hélicoptére n'est pas habituellement utilisé pour le transfert des passagers d'un navire de croisière.

Principalement pour des raisons d'économie et de sûreté on est revenu à l'emploi d'embarcations. Par ailleurs de nombreuses firmes industrielles ont proposé différents dispositifs tels qu'une coupée sur coussin d'air, ou un ascenseur asservi à la houle par ordinateur,...

Le EP-A-104 983 décrit une nacelle de transbordement associée à une grue qui se dépose sur le pont d'un navire sous-jacent. Cette nacelle qui peut se poser doucement sur le navire en absorbant l'effet de houle, apporte une solution efficace au transbordement vertical d'une dizaine de personnes entre une plate-forme et un navire, mais d'une part elle n'est pas adaptée au grand nombre de personnes à transborder des barges-hotels et d'autre part, elle ne peut se déplacer horizontalement pour transporter des passagers par exemple d'un bateau à un autre ou sur une plage ou d'une plate-forme à une autre.

Par ailleurs, comme dans les deux solutions précédentes, (ascenseur asservi, coupée sur coussin d'air) cette dernière solution à l'inconvénient d'être dépendante de moyens extérieurs situés sur la plate-forme (ou le bateau le plus élevé) opérateurs (le grutier se trouve sur la plate-forme), moyens (grue, ordinateur, coussin d'air). D'où le manque de souplesse et d'autonomie des solutions connues jusqu'à présent.

La présente invention propose un nouveau système autonome, c'est-à-dire ne dépendant pas des bâtiments expéditeur et récepteur, qui assure aussi bien le transbordement vertical d'un bord à un autre, que le transport horizontal sur l'eau, et cela même par mauvais temps et pour un grand nombre de personnes à la fois.

A cet effet, l'invention concerne un bateau capable, par ses propres moyens, de se relier par un câble à une plate-forme ou un navire en surplomb, de se hisser le long du câble au niveau du pont du navire ou de la plate-forme, d'en redescendre et de se poser en douceur sur la mer ou sur une surface rigide soumise aux effets de la houle, puis de reprendre sa fonction normale de bateau.

L'invention a pour objet le produit industriel nouveau constitué par un bateau de

transbordement associé à une grue caracterisé en ce:
- que sa coque est munie d'un guide vertical cylindrique creux, rigide, ouvert à ses deux extrémités, situé sensiblement à la verticale du centre de gravité du bateau, la liaison entre la coque et le guide étant réalisée de telle sorte que le guide est apte à supporter des efforts de flexion importants,
- que ledit bateau comportant un câble coulissant à travers le guide et coopérant avec des moyens de traction disposés sous le guide de telle sorte que lorsque l'extrémité supérieure dudit câble est solidarisée avec une plate-forme ou un navire récepteur en surplomb, le bateau peut monter et descendre le long du câble,
- que le guide, procurant par ses extrémités inférieure et supérieure deux zônes de contacts suffisament distants l'une de l'autre pour engendrer automatiquement sur le cable en traction un couple de redressement, assure au bateau pendant son trajet de montée ou de descente une stabilité horizontale.

Le bateau selon l'invention est encore remarquable par les caractéristiques suivantes:
- le guide rigide vertical est apte à supporter des efforts en compression verticale contre la structure porteuse de la plate-forme ou le navire de telle sorte que le bateau soit immobilisé par ces efforts de compression;
- le guide rigide vertical est apte à supporter le poids du bateau lorsque celui-ci n'est pas utilisé et que le cable n'est plus soumis à la tension des moyens de traction;
- l'embouchure supérieure de ce guide comporte des moyens d'orientation automatique destinés à coopérer avec des moyens correspondants disposés sur la plate-forme ou le navire recepteur de manière à permettre un guidage de la position relative du bateau par rapport à la plate-forme au moment de son immobilisation, et un verrouillage de sécurité.

De préference ces moyens sont constitués par deus plateaux munis de rampes hélicoïdales comportant des verrous de sécurité, l'un des plateaux étant monté à la partie supérieure du guide et l'autre sur une structure porteuse de la plate-forme ou du navire de manière à utiliser la force ascensionnelle verticale pour faire pivoter le bateau autour de l'axe du guide juste avant son immobilisation;
- le bateau comporte des moyens permettant d'orienter automatiquement la coque dans le lit du vent de façon que celle-ci se trouve face à la vague lors de l'amérissage.

De manière préférentielle, les moyens d'orientation sont des haubans constitués par des plaques rigides parallèles à l'axe longitudinal de la coque. Ces haubans sont de forme générale trapézoïdale, fixés à la coque par leur grande base;
- les moyens de traction sont constitués par un cabestan ou un treuil à friction;
- entre la sortie inférieure du guide et le cabestan le câble passe dans un amortisseur hydraulique.

Dans une forme préférentielle, l'amortisseur hydraulique est un vérin mouflé disposé horizontalement et sensiblement parallèlement à l'axe longitudinal de la coque; le vérin mouflé selon la forme de réalisation préférentielle est constitué de deux groupes d'au moins quatre poulies antagonistes, les poulies de chaque groupe étant placées orthogonalement autour de l'amortisseur hydraulique;
- le vérin hydraulique est relié à un circuit accumulateur de gaz comprimé comportant une vanne permettant le réglage de la pression initiale de fonctionnement;
- le fond du bateau comporte des moyens lui permettant de reposer de façon stable sur une surface plane.

Selon des variantes préférentielles de l'invention, le bateau sera à fond plat ou de type catamaran, mais ces types de formes préférentielles ne sont pas limitatifs.

Par ailleurs, une variante de réalisation du bateau selon l'invention présentera avantageusement un fond de coque comportant une ouverture pour le passage de l'extrémité inférieure du câble de telle sorte que ladite extrémité puisse être accrochée à un point d'ancrage, par l'intermédiaire d'un crochet comportant un mécanisme de sécurité à rupture ou autre.

Le bateau selon l'invention dans sa forme préférentielle est un catamaran à coques dissymétriques ses parois verticales intérieures ayant une forme connue en hélice, comportant chacune d'elles un groupe de propulsion à eau du type connu sous le nom de "water-jet" et il comporte entre les coques un amortisseur d'effet de houle horizontal à vérin hydraulique.

Ainsi d'une facon générale, on place le bateau selon l'invention approximativement à l'aplomb d'un point fixe d'une plate-forme ou d'un navire récepteur, on lance depuis le bateau une amarre à l'aide de tout moyen connu et on la file solidement; on met en marche un treuil de levage situé dans le bateau qui hisse le bateau jusqu'au point d'amarrage de ladite plate-forme. Pendant toute la trajectoire le bateau reste dans une position contre le vent, horizontale stable grâce d'une part aux haubans, d'autre part au guide autostabilisateur. A l'arrivée contre le point d'amarrage de la plate-forme, le bateau s'oriente automatiquement selon la direction voulue pour le transfert des passagers et vient s'immobiliser complètement par compression sur le point fixe d'amarrage. Et on fait alors descendre ou monter les passagers.

Lorsque le bateau est en position haute et pour le faire descendre, on règle la pression initiale de départ et on descend le bateau à la mer avec le treuil; si le bateau doit se poser sur le pont d'un navire, la descente est interrompue pour accrocher sur le pont du navire l'extrémité inférieure du cable qui pend sous le bateau et tendre le cable.

A titre d'exemple non limitatif, et pour mieux comprendre l'invention, on a représenté aux dessins annexés:
figure 1, une vue générale arrachée schématique du bateau selon l'invention;
figures 2a et 2b deux vues générales montrant le bateau pendant un transfert entre une plate-forme et la mer;
figures 3 et 4 deux vues arrières du bateau selon l'invention;
figure 5 une vue de dessus du bateau selon l'invention;
figure 6 une vue générale montrant le bateau pendant un transfert entre une plate-forme et un autre navire;
figure 7 une vue en coupe du point d'ancrage sur le navire de la figure 6;
figure 8 une vue schématique du circuit hydraulique selon l'invention.

En se reportant à la figure 1, on voit un bateau 1 muni d'un guide 2 cylindrique vertical, creux, ouvert à ses deux extrémités 3 et 4, en forme de mât, l'axe de ce guide passe sensiblement par le centre de gravité du bateau. Le guide 2 est relié solidement à la coque par son extrémité inférieure 4 et par des haubans 16, 17, 18 afin de pouvoir supporter les efforts de flexion quand le bateau est suspendu.

Un câble 8, de matière et section suffisantes pour porter le bateau, ses équipements et les voyageurs, successivement et dans l'ordre:
- traverse le guide 2 en forme de mât, de haut en bas,
- est passé dans une poulie de renvoi 19, sur laquelle s'applique la force de levage du bateau, disposée de telle sorte que la gorge d'entrée soit sensiblement dans l'axe vertical du guide 2,
- est mouflé autour d'un vérin hydraulique horizontal 9, logé entre les deux coques du catamaran, muni à chacune de ses extrémités antagonistes d'un groupe de quatre poulies 12, relié à un circuit accumulateur de gaz comprimé non représenté sur la figure, comprenant une vanne de purge et une vanne quart de tour,
- et est passé autour d'un cabestan 13 ou d'un treuil à friction commandé par le moteur du bateau.

L'extrémité inférieure du câble 8 peut être fixée au cabestan ou lovée dans le fond du bateau quand elle n'est pas utilisée, ou bien elle peut être libre et munie d'un crochet de fixation.

Ainsi l'invention consiste à faire passer dans un guide solidaire du bateau un câble tracté par un cabestan, situé dans le bateau après le guide. Lorsque le câble ainsi disposé est solidarisé par son extrémité supérieure à une plate-forme ou un navire récepteur situé au-dessus du bateau, le câble peut être mis sous tension par le cabestan et celui-ci peut soulever le bateau.

Pour que l'invention soit utilisable, il est essentiel que le bateau, une fois suspendu à un cable, reste stable et horizontal, quelle que soit la répartition du poids dans le bateau. Cette stabilité est obtenue en disposant le point d'application de la force de levage sous le guide, ici sur la poulie de renvoi 19. En effet, l'axe du guide 2 passe approximativement par le centre de gravité du bateau. Lorsque le centre de gravité se déplace (passagers situés à l'arrière par exemple), le bateau à tendance à s'incliner du côté où le centre de gravité s'est déplacé. Le guide en forme de mât, solidaire du bateau, s'incline aussi, formant un angle avec la verticale. Le câble tendu exerce une réaction qui s'applique en haut 3 du guide, à l'embouchure. La portion du cable tendue entre le haut 3 du guide et le point d'application (poulie 19) de la force de levage sous le guide forme un bras de levier de rappel en haut duquel s'applique la réaction, qui empêche le balancement prononcé du bateau. Il faut souligner que plus le bateau sera lourd plus la force de réaction appliquée sera grande et stabilisera le bateau. On voit par là l'importance essentielle de la disposition du guide et du point d'application de la force de levage sous ce guide et aussi l'importance de la rigidité de la liaison entre le guide et la coque. Naturellement plus la distance entre l'xstrémité de l'embouchure 3 et la poulie 19 sera grande, c'est à dire plus le guide en forme de mât sera long, plus grande sera la stabilité.

Cette grande stabilité du bateau permet alors:
- de transporter aisément de nombreuses personnes, l'embarquement pouvant être effectué quand le bateau est suspendu par le câble, sans que l'entrée des voyageurs perturbe de facon significative l'équilibre; le nombre des voyageurs n'est limité que par les dimensions du bateau et la résistance du cable;
- de transporter du matériel lourd, et de l'outillage, donnant la possibilité de transformer le bateau en atelier flottant ou suspendu à une plate-forme d'exploitation.

Le guide 2 en forme de mât comporte à son extrémité supérieure une embouchure 3 munie de moyens d'orientation et de compression 5 coopérant avec des moyens correspondants 14 représentés schématiquement sur les figures 2a et 2b. Ces moyens sont prévus pour d'une part orienter automatiquement le bateau à l'arrivée sur un point fixe d'une plate-forme ou d'un navire selon une direction prédéterminée de façon à favoriser la sortie des passagers ou du matériel, d'autre part comprimer le bateau contre ce point fixe afin de l'immobiliser en compression contre ce point fixe pour permettre le transfert de passagers entre deux surfaces fixes l'une par rapport à l'autre. Enfin ces moyens d'orientation et de compression permettent d'accrocher et maintenir accroché le bateau quand le câble n'est plus sous tension, c'est à dire en position de repos. Aussi ces moyens d'orientation et de compression 5 doivent-ils être reliés très solidement au guide 2 en forme de mât, et lui- même très solide ment à la coque 6 pour supporter les efforts de compression et de flexion, ces derniers produits notamment par les mouvements des passagers sur le pont en entrant ou en sortant du bateau.

Dans l'exemple de réalisation, le dispositif représenté en 5 est un plateau circulaire évidé en son centre pour permettre le passage du câble, muni de rampes hélicoïdales latérales. Le dispositif coopérant 14 est un plateau circulaire évidé en son centre et entaillé radialement pour permettre l'installation du câble et comportant des rainures hélicoïdales coopérant avec les rampes du plateau 5. Mais cet exemple de réalisation n'est pas limitatif et l'on peut réaliser le dispositif avec des surfaces côniques munies de rampes hélicoïdales ou tout autre surface.

Les plateaux 5 et 14 comportent des verrous de sécurité les maintenant l'une contre l'autre lorsque la compression du plateau 5 sur le plateau 14 cesse. Ces verrous sont commandés depuis la cabine de pilotage. Ainsi, lorsque le plateau 5 s'approche du plateau 14 les rampes pénètrent dans les rainures, faisant pivoter le bateau dans l'orientation désirée. En fin de course les plateaux entrent en contact et, le cabestan continuant de fonctionner, s'appuient fortement l'un contre l'autre, immobilisant ainsi complètement le bateau à la potence. Le pilote tout en maintenant le câble sous tension, peut verrouiller ensuite les deux plateaux, et mettre le câble hors tension; le bateau est alors en position de repos ou d'attente.

La fixation sur la coque pourra être par exemple du genre tripode 7, mais on pourra utiliser tout autre système de liaison entre le guide et la coque permettant au guide de supporter les contraintes de compression initiales, ainsi que le poids du bateau quand il est maintenu en l'air par les verrous de sureté du guide.

Il est nécessaire que le bateau amerrisse dans les meilleures conditions. Par temps calme l'amerrissage est sans difficulté, mais par temps houleux les meilleures conditions sont obtenues en amérrissant face aux vagues. En se reportant aux figures 1, 3, on peut voir que le bateau selon l'invention comporte entre le haut du guide en forme de mât 2 et la coque 6 ou la cabine de pilotage 15, des paires de haubans 16, 17, 18, ridiges, en forme de plaques parallèles à l'axe longitudinal du bateau. Chaque paire de haubans est montée symétriquement par rapport à l'axe longitudinal du bateau, de façon à équilibrer les forces du vent de chaque côté du bateau et ainsi assurer une position stable dans le lit du vent.

Ces plaques montées en hauban 16, 17, 18, ont donc deux fonctions: celle de déflecteur et celle de hauban, car leur rigidité contribue aussi à raidir le guide en forme de mât contre les efforts lorsqu'il se produit un balancement du bateau.

Les haubans 16, 17, 18 sont de forme générale trapézoidale mais cette forme est un exemple de réalisation. Ils sont fixés en haut sur le dispositif d'orientation et de compression 5, et en bas sur les bords extérieurs du bateau par leur grande base.

Le bateau selon l'invention dans sa forme préférentielle est tracté verticalement par un cabestan 13. En se référant aux figures 1 à 5, on peut voir qu'entre le guide en forme de mât 2 et ledit cabestan 13 est disposé un vérin hydraulique 9 mouflé destiné à absorber la houle. Le moufle comporte quatre paires de poulies 12, antagonistes, identiques, montées orthogonalement les unes aux autres, autour d'un cylindre d'amortissement. Ceci permet d'utiliser un vérin de faible longueur, et donc de faible encombrement et par les nombreux brins de câbles, d'obtenir un grand débattement vertical en cas de forte houle.

Le moufle est logé horizontalement entre les coques 50, 51 du bateau dans une direction sensiblement parallèle à l'axe longitudinal du bateau. Dans cette disposition, le câble en sortie 4 du guide passe dans une poulie 19 de renvoi, dans chacune des huit poulies du moufle, et est relié ensuite au cabestan.

L'amortisseur 9 est un vérin hydraulique relié à un circuit accumulateur de gaz comprimé 40 du type de celui décrit au brevet 82.15164, et est logé entre les coques. Il est représenté sur la figure 8 et comprend une vanne quart de tour 41, une vanne de réglage de débit d'huile 42 avec en parallèle une soupape de sécurité 43, et monté parallèlement au circuit un clapet de non retour 44. L'accumulateur 45 comprend une vessie 46 ou un piston libre séparant le gaz et l'huile. Une vanne de purge 48, un manomètre 47, et une réserve de gaz sous pression 49 reliée à l'accumulateur permettent de faire varier la pression initiale.

L'amortisseur doit pouvoir absorber la houle dans deux cas: lorsque le bateau amerrit, ou lorsque le bateau se pose sur le pont d'un navire. Et dans chacun des cas la pression initiale est différente:

- lorsque le bateau amerrit, le contact avec la mer peut être un choc, subi par toute la structure du bateau. L'amortisseur absorbe ce choc en soulageant le bateau d'une partie de son poids; la pression initiale correspond à ce soulagement;
- lorsque le bateau est utilisé en nacelle, il est solidarisé avec le navire en tendant le cable qui pend sous la coque sur le pont du navire; la pression initiale ne soulage pas le bateau de son poids, mais absorbe la variation de hauteur entre le pont soumis à la houle et la plate-forme fixe.

La pression n'est donc pas la même dans les deux cas.

Le fonctionnement du bateau selon l'invention est le suivant:
Dans l'exemple choisi, la structure fixe est une plate-forme 20 mais elle pourrait être un navire.

Le bateau est accroché à l'extrémité 21 d'une potence 22 et maintenu en position par le dispositif d'orientation et de compression 5,14.

La potence est une forme de réalisation d'un point fixe solidaire de la structure fixe 20 (plate-forme, navire, quai, ...) sur lequel il est possible d'accrocher l'extrémité supérieure du câble; mais on peut passer le câble sur ou dans le point fixe, le faire coulisser et l'accrocher sur le bateau de manière connue.

Dans l'exemple représenté, le point fixe est situé à l'extrémité du bras de la potence, en surplomb et à la verticale du guide 2 du bateau. La distance qui sépare la verticale et le bord de la plate-forme est sensiblement égale à la distance du mât à la poupe du bateau de telle manière que le bateau puisse aborber la plate-forme par le tableau arrière et que les passagers puissent entrer et descendre par l'arrière et que les passagers puissent entrer et descender par l'arrière.

Mais cette condition n'est pas limitative et l'on pourra avantageusement prévoir une passerelle de coupée de longueur variable pour adapter le système aux coupées de débarquement des différents types de navires connus.

Le câble passe au travers du dispositif d'orientation et de compression 5, 14 et est accroché à la potence par une amarre 23.

### lère cas: descente en mer.

Le bateau est en position d'attente, la course du piston dans le cylindre 9 du moufle est au maximum, les vannes 41,42 sont ouvertes.

Le pilote règle la pression initiale de l'accumulateur 45 à l'aide du manomètre 47 et de la vanne de purge 48. Le pilote met le moteur en marche et embraye le cabestan pour tendre le câble et immobiliser le bateau en compression. Il déverrouille alors le dispositif d'orientation et de compression 5, 14. Le câble est alors sous tension et le plateau d'orientation et de compression 5 à l'extrémité du guide en forme de mât repousse le plateau d'orientation et de compression 14 de la potence. Les passagers montent et s'installent dans le bateau. Le pilote amorce la descente.

Le bateau, s'oriente dans le lit du vent et amerrit face aux vagues. Le contact avec l'eau s'effectue doucement grâce à l'amortisseur qui absorbe la réaction du poids du bateau sur l'eau.

Le pilote décroche l'amarre 23 de son point de fixation supérieure à l'aide d'un dispositif connu en soi (câble secondaire, commande électromagnétique, acoustique ...), range le câble dans le bateau et s'éloigne de la plate-forme.

### 2ème cas : montée depuis la mer juqu'à une plate-forme.

Le bateau arrive à proximité d'une autre plate-forme. Le pilote lance le câble 8 sur le point fixe d'orientation et de compression 21 à l'aide d'un dispositif connu du type fusil-lance-amarre, et fixe solidement l'amarre 23. Le pilote embraye le moteur du bateau sur le cabestan qui en enroulant le câble, élève le bateau.

Le bateau arrive en haut positionné dans le lit du vent. Au moment où les plateaux d'orientation et de compression 5 et 14 entrent en contact, le plateau 5 pivote automatiquement et présente la coupée de sortie en face de la passerelle. Le pilote comprime les plateaux 5 et 14 et immobilise le bateau.

Les passagers descendent, les deux plateaux peuvent alors être verrouillés et le moteur arrêté. Le bateau est en position de repos.

### 3ème cas: variante: transbordement entre le pont d'un bateau et une plate-forme

Une variante de l'utilisation de ce bateau consiste à utiliser en nacelle de transbordement entre par exemple une plate-forme et une surface soumise à des forces de pilonnement, comme le pont d'un navire dans une mer houleuse. Dans cette variante illustrée figure 6, l'extrémité inférieure libre du câble est accrochée au point d'ancrage 31 à sécurité à rupture du pont 30 du navire. Ce point d'ancrage détaillé sur la figure 7 comporte un ressort 32 logé dans un cylindre, fermé par un piston mobile 33 et par le fond du cylindre. La tige 34 du piston est accrochée de manière connue à l'extrémité inférieure libre du câble 8. A l'extrémité opposée, le cylindre est percé de part en part de deux orifices de manière à y placer une clavette 35 à rupture reliée au pont.

Le dispositif agit lorsque le cylindre 9 du moufle étant complètement comprimé, une surtension se produit. Si cette surtension est faible le ressort 32 se comprime. Si cette surtension dépasse une valeur prédéterminée, le ressort se comprime puis la clavette 35 se brise libérant le câble 8.

Le fonctionnement en nacelle est le suivant: Le bateau est initialement en position d'attente, la course du piston dans le cylindre 9 du moufle est au maximum; les vannes 41 et 42 sont ouvertes.

Le pilote règle la pression initiale à la valeur indiquée par le constructeur pour un appontage. Le réglage se fait avec le manomètre 47 et la réserve de gaz 49. Ensuite il met en marche le moteur, embraye le cabestan dans la direction de levage pour tendre le cable et immobiliser le bateau en compression. Lorsque le piston est à mi-course dans le cylindre 9, on ferme la vanne quart de tour 41. Le réglage s'opère à l'aide du manomètre 47. On déverrouille le dispositif d'orientation et de compression 5, 14 (s'il y a lieu); les passagers montent et s'installent; le pilote amorce la descente. Après une descente d'environ dix mètres, le pilote arrête le bateau. Le navire de réception se place sous le bateau, et l'équipage attache le câble qui pend sous le bateau, au point d'ancrage 31. Le pilote ouvre la vanne quart de tour 41. Le gaz sous pression pousse le piston au maximum de sa course, ce qui tend le câble entre le bateau et le navire de réception 30. Le bateau simultanément remonte alors sur une hauteur d'environ dix mètres.

La vanne de réglage de débit 42 permet, en limitant le débit d'huile d'atténuer la vitesse de remontée du bateau 1 au moment de l'ouverture de la vanne 41, cette vanne de réglage de débit 42 est bypassée par une soupape de sécurité 43.

Le bateau est alors solidaire des mouvements du navire de réception 30. Il suit les mêmes mouvements de la houle, et est donc immobile par rapport au navire. Tous les mouvements ascendants ou descendants dus à la houle sont absorbés par le moufle.

Le pilote reprend sa descente et se pose doucement sur le pont 30 du navire de réception. Les passagers descendent.

Pour éviter tout risque de glissement du bateau sur le pont 30, la surface extérieure de la coque du bateau 1 en contact avec le pont 30 est recouverte d'une matière antidérapante 11 qui peut aussi amortir l'appontement.

Dans le sens inverse d'un transfert de passagers du navire vers la plate-forme, le bateau repose initialement sur le pont 30 du navire. L'extrémité inférieure du cable 2 est accrochée au point d'ancrage 31 à sécurité à rupture du pont 30 et il est tendu.

Le navire se place sensiblement sous le point fixe 21, on amarre le cable sur ce point fixe supérieur à l'aide d'un dispositif connu du type fusil-lance-amarre, et fige solidement l'amarre 23. La vanne quart de tour est ouverte, le piston est sorti au maximum de sa course du cylindre 9. Le pilote embraye le cabestan et tend le câble.

Les passagers montent et le pilote amorce l'ascension du bateau. Au bout d'une distance approximativement égale à la distance crête à creux maximale de la houle, on ferme la vanne quart de tour 41. Au cours d'une période de remontée du navire sur la houle, il se crée du mou dans le cable situé entre le bateau et le navire car le piston de l'amortisseur hydraulique ne peut plus sortir sous l'effet du clapet de non retour 44 et de la vanne 41 fermée. L'équipage sur le navire libère alors le crochet 31 et le pilote poursuit son ascension. A environ dix mètres du point fixe de la plate-forme, le pilote ouvre la vanne quart de tour 41 et achève son ascension comme dans la montée précédemment décrite.

Pour réaliser cette variante, on utilise avantageusement un bateau dont le fond 10 comporte des moyens permettant de reposer le bateau de façon stable sur la surface de réception. Ainsi dans l'exemple de réalisation de l'invention, on a représenté un catamaran mais cet exemple n'est pas limitatif et l'on peut utiliser un bateau monocoque à fond 10 plat muni d'un puits 52 pour le passage de l'extrémité inférieure libre du câble 8 ou un multicoque, mais le catamaran est préféré en ce qu'il présente un espace libre entre les coques pour l'installation des dispositifs de l'invention.

Le bateau peut être utilisé pour transferer du personnel d'exploitation d'une plate-forme à un navire et réciproquement, comme navette entre plusieurs plates-formes ou bâtiments marins, comme canot de sauvetage, ou bien encore débarquer des voyageurs sur une plage ou un pont flottant et en cela il résoud ainsi les problèmes de transfert de touristes d'un navire vers un endroit difficile d'accès.

Par ailleurs, l'utilisation du système de propulsion connu dit "water jet" est particulièrement avantageuse car:
- ce système améliore la stabilité du catamaran et augmente sa vitesse; il favorise donc le transfert de passagers,
- dès que le bateau s'élève, l'eau contenu dans le moteur, quitte le moteur et tombe dans la mer; le bateau est donc moins lourd ce qui soulage l'effort du moteur entraînant le cabestan,
- il n'y a pas d'arbre de transmission placé entre les coques: il est plus aisé de placer un ensemble moufle-amortisseur et câble.

## Revendications

1. Bateau de transbordement associé à une grue (1) caractérisé en ce:
que sa coque (6) est munie d'un guide (2) vertical cylindrique creux, rigide, ouvert à ses deux extrémités (3, 4), situé sensiblement à la verticale du centre de gravité du bateau, la liaison (7, 16, 17, 18) entre la coque et le guide étant réalisée de telle sorte que le guide est apte à supporter des efforts de flexion importants,
que ledit bateau (1) comportant un câble (8) coulissant à travers le guide et coopérant avec des moyens de traction (13) disposés sous le guide de telle sorte que lorsque l'extrémité, supérieure (23) dudit câble est solidarisée avec une plate-forme (20) ou un navire récepteur en surplomb, le bateau peut monter et descendre le long du câble,
que le guide (2), procurant par ses extrémités inférieure (4) et supérieure (3) deux zones de contacts suffisament distants l'une de l'autre pour engendrer automatiquement sur le cable en traction un couple de redressement, assure au bateau pendant son trajet de montée ou de descente une stabilité horizontale.

2. Bateau selon la revendication 1, caractérisé en ce que le guide (2) rigide vertical est apte à supporter des efforts en compression verticale contre la structure porteuse (22) de la plate-forme ou le navire de telle sorte que le bateau soit immobilisé par ces efforts de compression;

3. Bateau selon la revendication 2, caractérisé en ce que l'embouchure supérieure (3) de ce guide comporte des moyens d'orientation (5) automatique destinés à coopérer avec des moyens correspondants (14) disposés sur la plate-forme (20) ou le navire recepteur de manière à permettre un guidage de la position relative du bateau (1) par rapport à la plate-forme au moment de son immobilisation.

4. Bateau selon la revendication 3, caractérisé en ce que le guide rigide vertical comporte des moyens d'orientation et de compression (5) destinés à coopérer avec des moyens correspondants disposés sur la plate-forme (20) ou le navire de manière à supporter le poids du bateau lorsque celui-ci n'est pas utilisé et que le cable n'est plus soumis à la tension des moyens de traction.

5. Bateau selon la revendication 4, caractérisé en ce que ces moyens (5, 14) sont constitués par deux plateaux munis de rampes hélicoïdales comportant des verrous de sécurité, l'un des plateaux (5) étant monté à la partie supérieure (3) du guide et l'autre (14) sur une structure porteuse (22) de la plate-forme ou du navire de manière à utiliser la force ascensionnelle verticale pour faire pivoter le bateau (1) autour de l'axe du guide juste avant son immobilisation.

6. Bateau selon l'une quelconque des revendications 1 à 5 , caractérisé en ce qu'il comporte des moyens (16, 17, 18) permettant d'orienter automatiquement la coque dans le lit du vent de facon que celle-ci se trouve face à la vague lors de l'amérrissage.

7. Bateau selon la revendication 6, caractérisé en ce que les moyens d'orientation sont des haubans (16, 17, 18) constitués par des plaques rigides parallèles à l'axe horizontal de la coque.

8. Bateau selon la revendication 7, caractérisé en ce que les haubans (16, 17, 18) sont de forme générale trapézoïdale, fixés à la coque (6) par leur grande base.

9. Bateau selon l'une quelconque des revendications 1 à 8, caractérisé en ce que les moyens de traction sont constitués par un cabestan (13), et en ce qu'entre la sortie inférieure (4) du guide et le cabestan, le câble passe dans un amortisseur hydraulique (9).

10. Bateau selon la revendication 9, caractérisé en ce que l'amortisseur hydraulique est un vérin mouflé (9).

11. Bateau selon la revendication 10, caractérisé en ce que le vérin mouflé (9) disposé horizontalement et sensiblement parallèlement à l'axe longitudinal de la coque est constitué de deux groupes de quatre poulies (12) antagonistes, les poulies de chaque groupe étant placées orthogonalement autour du vérin (9).

12. Bateau selon la revendication 11, caractérisé en ce que le vérin hydraulique (9) est relié à un circuit accumulateur de gaz comprimé (40) comportant une vanne (48) permettant le réglage de la pression initiale de fonctionnement.

13. Bateau selon l'une quelconque des revendications 1 à 12, caractérisé en ce que le fond du bateau comporte des moyens lui permettant de reposer de façon stable sur une surface plane

14. Bateau selon la revendication 13, caractérisé en ce que sa coque est de type catamaran.

15. Bateau selon l'une quelconque des revendications précédentes, caractérisé en ce que son fond (10) comporte une ouverture (52) pour le passage de l'extrémité inférieure du câble (8) de telle sorte que ladite extrémité puisse être accrochée à un point d'ancrage (31).

16. Bateau selon la revendication 15, caractérisé en ce que l'extrémité inférieure du câble (8) est ancrée par l'intermédiaire d'un crochet comportant un mécanisme de sécurité à rupture (32 à 35).

## Patentansprüche

1. Umladeschiff (1) mit einem Kran, dadurch gekennzeichnet daß

der Rumpf (6) mit einem starren, zylindrischen und senkrecht stehenden, hohlen Führungsteil (2) versehen ist, welcher an beiden Enden (3,4) offen ausgebildet ist und zu dem Schwerpunkt des Schiffes im wesentlichen senkrecht ausgerichtet ist, wobei die Verbindungen (7,16, 17,18) zwischen dem Rumpf und dem Führungsteil derart ausgebildet ist, daß der Führungsteil erheblichen, Biegebeanspruchungen widersteht, daß das Schiff (1) ein Kabel (8) aufweist, welches durch den Führungsteil gleitet und mit Zugmitteln (13) zusammenarbeitet, welche unterhalb des Führungsteils angeordnet sind, derart, daß wenn das Oberende (23) des Kabels an einer überhängenden Aufnahmeplattform (20) oder einem Schiff (30) befestigt ist, das Schiff längs des Kabels sich aufwärts bewegen kann, und das der Führungsteil (2) an seinem Unterende (4) und Oberende (3) zwei Kontaktflächen aufweist, welche ausreichend weit voneinander entfernt sind, um selbst tätig, bei gespanntem Kabel ein aufrichtendes Moment zu erzeugen, derart, daß die horizontale Stabilität des Schiffs während der Aufwärts-oder Abwärtsbewegung gewährleistet ist.

2. Schiff nach Anspruch 1 dadurch gekennzeichnet, daß der starre, aufrechte Führungsteil (2) vertikalen Druckkräften gegen die Tragstruktur (22) der Plattform oder eines Schiffes widerstehen kann, derart, daß das Schiff durch derartige Druckkräfte bewegungslos gehalten ist.

3. Schiff nach Anspruch 2 dadurch gekennzeichnet, daß die obere Mündung (3) des Führungsteils selbsttätige Orientierungseinrichtungen (5) aufweist, welche mit entsprechenden Einrichtungen (14) an der Aufnahmeplattform (20) oder einem Schiff zusammenarbeiten, um die Position des Schiffes bezüglich der Plattform in dem Moment, in welchem das Schiff bewegungslos gehalten wird, zu führen.

4. Schiff nach Anspruch 3 dadurch gekennzeichnet, daß der starre, aufrechte Führungsteil Orientierungs- und Druckeinrichtungen (5) aufweist, welche mit entsprechenden Einrichtungen (14) an der Plattform (20) oder einem Schiff zusammenwirken, um das Gewicht des Schiffs (1) zuhalten, wenn diese nicht verwendet wird und wenn das Kabel nicht dem Zug der Zugeinrichtung ausgesetzt ist.

5. Schiff nach Anspruch 4 dadurch gekennzeichnet, daß die Orientierungs- und Druckmittel (5, 14) aus zwei Platten bestehen, welche mit spiralförmigen Rampen versehen sind, und Sicherheitsriegelglider aufweisen, daß eine der Platten (5) an dem Oberende (3) des Führungsteils und die andere Platte (14) auf einer Trägerstruktur (22) der Plattform oder eines Schiffes montiert sind, derart, daß die senkrechte, nach oben gerichtete Kraft das Schiff (1) um die Achse des Führungsteils verschwenkt, ehe es bewegungslos gehalten wird.

6. Schiff nach einem der Ansprüche 1 bis 5 dadurch gekennzeichnet, daß Einrichtungen (16, 17,18) vorgesehen sind, um selbsttätig den Rumpf des Schiffes gegen die Windrichung zu drehen, derart, daß der Rumpf mit dem Bug bei Wasserberührung auf die Wellen zuweist.

7. Schiff nach Anspruch 6 dadurch gekennzeichnet, daß die Orientierungseinrichtungen aus Schürzen (16, 17, 18) bestehen, welche aus starren Platten parallel zur Längsachse des Rumpfes geformt sind.

8. Schiff nach Anspruch 7 dadurch gekennzeichnet, daß die Schürzen (16, 17, 18) allgemein Trapezförmig ausgebildet sind und mit dem Rumpf (6) an ihrer größeren Grundlinie verbunden sind.

9. Schiff nach einem der Ansprüche 1 bis 8 dadurch gekennzeichnet, daß die Zugeinrichtung aus einer Winde (13) besteht und daß das Kabel durch eine hydraulische Dämpfungseinheit (9) zwischen dem unteren Auslaß (4) des Führungsteils und der Winde geführt ist.

10. Schiff nach Anspruch 9 dadurch gekennzeichnet, daß das hydraulische Dämpfungssystem aus einem mit Blöcken (12) verbundenen Kolben besteht.

11. Schiff nach Anspruch 10 dadurch gekennzeichnet, daß die Blöcke aus zwei entgegengesetzten Gruppen von vier Scheiben bestehen, daß die Anordnung des HydraulikZylinders (9) und der Blöcke horizontal und im wesentlichen parallel zur Längsachse des Rumpfes gerichtet ist und das die Scheiben (12) eines jeden Blockes im rechten Winkel zum Hydraulik-Zylinder (9) stehen.

12. Schiff nach Anspruch (11) dadurch gekennzeichnet, daß der Hydraulik-Zylinder (9) mit einem Druckgasakkumulator-Kreis (40) verbunden ist, welcher ein Ventil (48) aufweist, um den anfänglichen Betriebsdruck einzustellen.

13. Schiff nach einem der Ansprüche 1 bis 12 dadurch gekennzeichnet, daß der Boden des Schiffs Einrichtungen aufweist, mittels derer es stabil auf einer ebenen Fläche ruhen kann.

14. Schiff nach Anspruch 13 dadurch gekennzeichnet, daß der Rumpf des Schiffes katamaranartig ausgebildet ist.

15. Schiff nach einem der vorstehenden Ansprüche, dadurch gekennzeichnet, daß der Boden (10) des Schiffes (1) mit einer Öffnung (52) versehen ist, durch welche das Unterende des Kabels (8) hindurchläuft, derart, daß das Kabelende mit einem Anlegepunkt oder Verankerungspunkt (31) verbindbar ist.

16. Schiff nach Anspruch 15 dadurch gekennzeichnet, daß das Unterende des Kabels (8) mittels eines Hakens festgelegt ist, welcher eine durch Abscheren betätigbare Sicherheitsauslöseeinrichtung (32 - 35) aufweist.

## Claims

1. A trans-shipment boat (1) associated with a crane characterized in that:
- its hull (6) is provided with a rigid cylindrical and vertical hollow guide member (2) open at both ends (3,4 ) located approximately in vertical alignment with the boat's center of gravity, the linkage (7, 16, 17, 18) between the hull and the guide member being provided so that the guide member will be able to withstand large flexural strains,
- said boat (1) comiprses a cable (8) sliding through said guide member and cooperating with traction means (13) located below said guide so that when the upper end (23) of said cable is attached to an overhanging receiver platform (20) or ship (30) the boat can ascend and descend along this cable,
- the guide member (2) provides with its lower

(4) and upper (3) ends two contact areas which are sufficiently remote from each other for automatically generating on the taut cable an uprighting torque, thus ensurig horizontal stability of the boat during its ascent or descent travel.

2. A boat according to claim 1, characterized in that the rigid upright guide member (2) is capable of whitstanding vertical compression strains against the carrier structure (22) of the platform or ship so that the boat will be immobilized by such compression strains.

3. A boat according to claim 2, characterized in that the upper mouth (3) of said guide member comprises automatic orienting means (5) designed for cooperating with corresponding means (14) arranged on the reciver platform (20) or shop for quiding the boat's position relative to the platfom at the instant when the boat becomes immobilized.

4. A boat according to claim 3, characterized in that the rigid upright guiding member comprises orientation and compression means (5) designed for cooperating with corresponding means (14) arranged on the platform (20) or ship for supporting the weight of the boat (1) when this boat is not being used and when the cable is no longer subjected to the pull of the traction means.

5. A boat according to claim 4, characterized in that said orientation and compression means (5, 14) consist of two plates provided with spiral ramps comprising safety locking members, one of said plates (5) being mounted on the top (3) of the guide member and the other plate (14) being mounted on a carrier structure (22) of the platform or ship so as to use the vertical upward force for causing the boat (1 ) to pivot about the guide member axis, just before being immobilized.

6. A boat according to any of claims 1 to 5, characterized in that it comprises means (16, 17, 18) for automatically orienting the boat hull in the eye of the wind so that said hull will face the wave when splashing down.

7. A boat according to claim 6, characterized in that the orientation means are shrouds (16,17,18) formed of rigid plates parallel to the longitudinal axis of the hull.

8. A boat according to claim 7, characterized by the shrouds (16, 17, 18) having a general trapeze shape and being fixed to the hull (6) through their larger base.

9. A boat according to any of claims 1 to 8 characterized in that the traction means consist in a capstan (13) and that the cable is passed through an hydraulic damper unit (8) between the lower outlet (4) of the guide member and the capstan.

10. A boat according to claim 9, characterized in that the hydraulic damping system comprises a jack associated with tackle blocks (12).

11. A boat according to claim 10, characterized by the tackle blocks being formed of two opposed groups of four pulleys, the assembly of the hydraulic cylinder (9) and tackle blocks being arranged horizontally and approximately parallel to the longitudinal axis of the hull, the pulleys (12) in each block being placed at right angles around the hydraulic cylinder (9).

12. A boat according to claim 11, in which the hydraulic cylinder (8) is connected to a compressed gas accumulator circuit (40) comprising a valve (48) for setting the initial operating pressure.

13. A boat according to any of claims 1 to 12, characterized by the boat bottom comprising means which enable it to be supported steadily on a planar surface.

14. A boat according to claim 13, the hull of which is of the catamaran type.

15. A boat according to any of the above claims, characterized by the boat bottom (10) being provided with an opening (52) giving passage to the lower end of the cable (8) for allowing said cable end to be attached to a mooring point (31).

16. A boat according to claim 15, characterized by the lower end of the cable (8) being anchored by means of a hook comprising a safety release device (32 to 35) operating by severing.
